# EUROPÄISCHE PATENTSCHRIFT

(11) **EP 0 655 601 B1**
(45) Veröffentlichungstag und Bekanntmachung des Hinweises auf die Patenterteilung: **25.09.1996**
(21) Anmeldenummer: 94117558.0
(22) Anmeldetag: 08.11.1994
(51) Int. Cl.: F41J 2/02

(54) **Beheizung für ein Übungsziel**
Heating device for practice target
Dispositif de chauffage pour cible d'entraînement

(30) Priorität: 30.11.1993 DE 4340716
(43) Veröffentlichungstag der Anmeldung: 31.05.1995
(73) Patentinhaber: Daimler-Benz Aerospace Aktiengesellschaft, 81663 München (DE)
(72) Erfinder: Bellon, Wolfgang, D-73230 Kirchheim (DE); Hartmann, Eberhard, D-73252 Lenningen (DE)

(56) Entgegenhaltungen:
- FR-A- 2 544 067
- US-A- 2 877 709
- US-A- 2 933 317
- US-A- 2 945 344
- US-A- 3 066 486
- US-A- 3 275 829
- US-A- 3 578 974
- US-A- 4 452 039
- US-A- 5 249 527

## Beschreibung

Die Erfindung betrifft ein Verfahren für die Beheizung für ein Übungsziel, das zur Erzeugung eines Wärmebildes mit Hilfe einer Wärmequelle, die ein gasförmiges erwärmtes Medium erzeugt, beheizt wird, wobei die Wärmequelle mittels einer Steuerungseinrichtung initiiert und/oder unterbrochen wird.

Die FR-PS 25 44 067 (siehe den Oberbegriff des Anspruchs 1) beschreibt verschiedene Brennstoffe wie Gas oder Heizöl als Energieträger für die Beheizung eines Übungsziels. Diese weisen den gemeinsamen Nachteil auf, daß sie in einem voluminösen Behälter gelagert werden. Bei einem Treffer durch einen Splitter oder einem zu kurzen Schuß wird der gesamte Energievorrat auf einmal in Brand gesetzt.

Aus der US-A-5 249 527 ist ein Übungsziel bekanntgeworden, das mit Hilfe eines pyrotechnischen Satzes aufgeblasen und beheizt wird. Eine Anpassung an die Anforderungen an ein Übungsziel, das ein realistisches Wärmebild eines echten Zieles darstellen soll, wird jedoch nicht vorgeschlagen. Für diesen Zweck wurden bisher Brennstoffe wie Gas oder Heizöl eingesetzt, deren Abbrandverhalten steuerbar ist.

Es ist deshalb Aufgabe der Erfindung, eine alternative Beheizung zu den bekannten Brennstoffen anzugeben, die deren Gefährdungsmöglichkeit auf ein Mindestmaß reduziert und die darüber hinaus einfach zu handhaben und wirtschaftlich im Betrieb ist.

Die Aufgabe wird erfindungsgemäß gelöst mittels den Merkmalen im kennzeichnenden Teil des Anspruchs 1.

Weitere Ausgestaltungsformen sind in den Unteransprüchen beschrieben.

Die besonderen Vorteile der erfindungsgemäßen Beheizung sind darin zu sehen, daß sie im Vergleich zu anderen Heizungen im Betrieb oder bei einem durch einen Treffer bedingten Austausch relativ preiswert ist. Weiterhin ist durch geeignete Wahl der Dimensionierung der pyrotechnischen Sätze eine einfache Anpassung der Brenndauer und der erzeugten Heißgasmenge möglich. Schließlich können bei der Herstellung der Sätze bereits vorhandene ältere Explosivstoffe sinnvoll entsorgt werden.

Ein Ausführungsbeispiel der Erfindung ist in der Zeichnung dargestellt und wird im folgenden näher beschrieben. Die einzige Figur der Zeichnung zeigt schematisch vereinfacht ein Übungsziel mit einer pyrotechnischen Beheizung.

Die pyrotechnische Beheizung enthält zunächst eine Steuerungseinrichtung 3, die in vielfältiger Weise realisiert werden kann. Die Steuerungseinrichtung 3 betreibt die pyrotechnischen Sätze 2, die nach ihrer Zündung einen Heißgasstrom 6 erzeugen, der in einem Staurohr 5 gesammelt und dann in den Innenraum des Übungsziels geführt wird.

Als pyrotechnische Sätze können Brandsätze ähnlich Feuerwerkskörpern verwendet werden. Es kann sich hierbei um Ausführungsformen handeln, die einen fast rauchfreien Heißgasstrom erzeugen. Die Verwendung von pyrotechnischen Mitteln, die aus zur Entsorgung anstehenden pyrotechnischen Beständen stammen, ist möglich. Die Formung und Dimensionierung der pyrotechnischen Sätze 2 erlaubt Variationen der Brennzeiten und der erzeugten Heißgasmenge 6. Ebensogut wie feste Sätze können auch pulverförmige Mittel, die in Hülsen gefüllt sind, oder auch pastöse oder flüssige Sätze eingesetzt werden.

Die Sätze 2 können zu Gruppen kombiniert sein, wobei die einzelnen Sätze, mit Hilfe nicht näher beschriebener Mittel 7 jeweils unter dem Staurohr 5 positioniert werden. Im Falle elektrisch zündbarer Sätze ist zumindest in der Abbrandposition unter dem Staurohr 5 eine elektrische Verbindung zur Steuereinrichtung 3 vorgesehen. Ebensogut ist eine dauernde Verbindung aller Sätze 2 einer Gruppe mit der Steuereinrichtung 3 möglich.

Die Steuerungseinrichtung 3 ist im einfachsten Fall als eine von Hand startbare Vorrichtung ausgeführt, die nach Ablauf einer Verzögerungszeit wenigstens einen pyrotechnischen Satz zündet. Bei Bedarf ist eine Nachladeeinrichtung 7 für verschiedene Sätze 2 vorgesehen. Die Nachladeeinrichtung 7 kann so ausgeführt sein, daß in Abhängigkeit vom darzustellenden Ziel unterschiedlich dimensionierte pyrotechnische Sätze an beliebigen Zeitpunkten ansteuerbar sind. Die elektrische Steuerungseinrichtung 3 kann programmgesteuert und/oder ferngesteuert ablaufen. Als Erweiterung der Steuerungseinrichtung 3 ist es vorgesehen, den pyrotechnischen Satz 2 nicht nur zu zünden, sondern den Abbrand auch bei Bedarf mit Hilfe geeigneter Vorrichtungen zu unterbrechen und ggf. den Satz erneut zu zünden.

## Patentansprüche

1. Verfahren für die Beheizung eines Übungszieles (1), das zur Erzeugung eines Wärmebildes dient, mit Hilfe einer Wärmequelle (2), die ein gasförmiges erwärmtes Medium erzeugt, wobei die Wärmequelle mittels einer Steuerungseinrichtung initiiert und/oder unterbrochen wird, **dadurch gekennzeichnet**,
- daß als Wärmequelle (2) wenigstens ein Heißgas erzeugender pyrotechnischer Satz verwendet wird,
- daß der pyrotechnische Satz mit Hilfe seiner Größe und/oder Form hinsichtlich der Wärmekapazität und/oder Brenndauer beeinflußbar ist, und
- daß die Steuerungseinrichtung (3) eine Nachladeeinrichtung (7) für eine Vielzahl von pyrotechnischen Treibmitteln (2) aufweist, die die einzelnen Sätze jeweils unter einem Staurohr (5) positioniert.

2. Verfahren nach Anspruch 1, **dadurch gekennzeichnet**, daß das pyrotechnische Treibmittel in fester, pastöser oder flüssiger Form angewendet wird.

3. Verfahren nach Anspruch 1, **dadurch gekennzeichnet**, daß die Steuerungseinrichtung (3) mechanisch und/oder elektrisch betrieben wird und mit einer internen Ablaufsteuerung und/oder ferngesteuert arbeitet.

4. Verfahren nach Anspruch 1, **dadurch gekennzeichnet**, daß die Ansteuerung der Nachladeeinrichtung (7) sequentiell und/oder nach beliebiger Auswahl einzelner Treibmittel (2) erfolgt.

## Claims

1. Process for heating a practice target (1) which serves to generate a heat image with the aid of a heat source (2) which generates a gaseous heated medium. and the heat source is initiated and/or interrupted by means of a control mechanism, **characterized in that**
- at least one pyrotechnic set which generates a heating gas is used as heat source (2);
- the pyrotechnic set can be influenced with respect to heat capacity and/or duration of combustion by way of its size and/or form; and
- the control mechanism (3) comprises a recharging mechanism (7) for a plurality of pyrotechnic propellants (2) which positions the individual sets under a respective pitot pipe (5).

2. Process according to Claim 1, **characterized in that** the pyrotechnic propellant is applied in solid, paste or liquid form.

3. Process according to Claim 1, **characterized in that** the control mechanism (3) is mechanically and/or electrically driven and operates remote-controlled and/or with an internal process control.

4. Process according to Claim 1, **characterized in that** the control of the reloading device (7) is carried out sequentially and/or by random selection of individual propellants (2).

## Revendications

1. Procédé de chauffage d'une cible d'exercice (1) servant à produire une image thermique, au moyen d'une source de chaleur (2) qui produit un fluide gazeux chaud, la source de chaleur étant déclenchée et/ou arrêtée au moyen d'un dispositif de commande, caractérisé par le fait
- que l'on utilise comme source de chaleur (2) au moins un élément pyrotechnique produisant un gaz chaud,
- que l'on peut agir sur l'élément pyrotechnique, sur le plan de la capacité thermique et/ou de la durée de combustion de celui-ci, par le biais de sa taille et/ou de sa forme,
- que le dispositif de commande (3) comporte un dispositif de chargement (7) pour une pluralité de charges pyrotechniques (2), qui positionne les différents éléments sous un tube à venturi (5).

2. Procédé selon la revendication 1, caractérisé par le fait que l'on utilise la charge pyrotechnique sous une forme solide, une forme pâteuse ou une forme liquide

3. Procédé selon la revendication 1, caractérisé par le fait que le dispositif de commande (3) est mû mécaniquement ou électriquement et fonctionne avec une commande de processus interne et/ou est commandé à distance.

4. Procédé selon la revendication 1, caractérisé par le fait que la commande du dispositif de chargement (7) est de type séquentielle et/ou a lieu en fonction d'une sélection quelconque de différentes charges (2).
